# EUROPÄISCHE PATENTSCHRIFT

(11) **EP 0 122 391 B1**
(45) Veröffentlichungstag und Bekanntmachung des Hinweises auf die Patenterteilung: **01.06.1988**
(21) Anmeldenummer: 84101496.2
(22) Anmeldetag: 14.02.1984
(51) Int. Cl.: H01Q 13/06

(54) **Breitbandiger Mikrowellenstrahler**
Broadband microwave radiator
Antenne à large bande à micro-ondes

(30) Priorität: 17.02.1983 DE 3305494
(43) Veröffentlichungstag der Anmeldung: 24.10.1984
(73) Patentinhaber: SIEMENS AKTIENGESELLSCHAFT, 80333 München (DE)
(72) Erfinder: Schuegraf, Eberhard, Dr.-Ing., D-8000 München 70 (DE)

(56) Entgegenhaltungen:
- CH-A- 350 335
- DE-A- 1 916 197
- FR-A- 1 527 847
- GB-A- 835 575
- US-A- 3 089 102
- ELECTRONICS AND COMMUNICATIONS IN JAPAN, Band 54-B, Nr. 9, 1971 T. SATO "Dielectric-loaded horn antenna", Seiten 57-63

## Beschreibung

Die Erfindung bezieht sich auf einen breitbandigen Mikrowellenstrahler für zwei Polarisationen zur Ausleuchtung eines rotationssymmetrischen Parabolreflektors mit einem Hohlleiter quadratischen oder runden Querschnitts, dessen eine, vom Parabolreflektor abgewendete Bodenfläche mit einer Metallplatte abgeschlossen ist und an den, in Richtung der Hohlleiterachse gegeneinander versetzt und in Umfangsrichtung unter einem Winkel von 90° zueinander angeordnet, zwei vorzugsweise als Koaxialleitungen ausgebildete Zuleitungen angeschlossen sind. Eine solche Anordnung ist aus der CH-A 350 335 bekannt.

Aus der US-A 3 089102 ist ein dual polarisierter Hornstrahler mit einer V-förmigen Verzweigung bekannt, bei dem in den einzelnen Hohlleiterabschnitten an der Hohlleiterinnenwand einander gegenüberliegend kapazitive, zylinderförmige Anpassungselemente angeordnet sind.

Durch das «Taschenbuch der Hochfrequenztechnik» von Meinke, H.; Gundlach, F.W., 2. Auflage, 1962, Seite 599 ist es beispielsweise bekannt, das offene Ende eines Hohlleiters direkt oder trichterförmig erweitert zur Abstrahlung leitungsgebundener Mikrowellen in den freien Raum zu benützen. Ein offenes Hohlleiterende hat jedoch eine hohe Reflexion mit starkem Frequenzgang insbesondere bei Annäherung an die Hohlleiterfrequenz der abzustrahlenden Welle. Daher wird beim bekannten Hornstrahler der Hohlleiterquerschnitt stetig erweitert und dadurch die Reflexion reduziert. Dies hat jedoch auch zur Folge, dass die Hauptkeule der Strahlung wesentlich schmäler wird und sich ausserdem eine stärkere Abschattung durch die erweiterte Hornapertur ergibt.

Bei einem offenen, abrupten Hohlleiterende liegt das Hauptproblem darin, an der Übergangsstelle vom offenen Hohlleiterende in den freien Raum den hier bestehenden, stark frequenzabhängigen Wellenwiderstandssprung breitbandig anzupassen. Während nämlich der Wellenwiderstand des freien Raumes frequenzunabhängig ist, hat der Quadrathohlleiter den für die Anpassung massgebenden Leitungswellenwiderstand

Der Wellenwiderstandssprung ist

Der beschränkte Eindeutigkeitsbereich des Quadrathohlleiters zwingt dabei oft zu Betriebsfrequenzen knapp über der H_{1O}-Grenzfrequenz, wobei obiger Wellenwiderstandssprung stark ansteigt.

Der Erfindung liegt die Aufgabe zugrunde, einen einfach aufgebauten, sehr breitbandigen Mikrowellenstrahler zu schaffen, der zwei aufeinander senkrechte Linearpolarisationen von je einem separaten Antennenausgang mit hoher gegenseitiger Entkopplung und kleiner Reflexion abstrahlt und dessen offenes, abruptes Hohlleiterende breitbandig möglichst gut angepasst ist.

Diese Aufgabe wird gemäss der Erfindung in der Weise gelöst, dass an der Innenwand des Hohlleiters nach der die Apertur bildenden Öffnung eine erste Gruppe von vier in Umfangsrichtung jeweils um 90° gegeneinander versetzten und paarweise einander fluchtend gegenüberliegenden, eine Doppelkapazität bildenden Zylindern und eine zweite Gruppe von vier in Richtung der Hohlleiterachse um einen vorgegebenen Abstand jeweils versetzten Zylindern angeordnet sind, wobei jeder Zylinder aus dielektrischem Material mit kleinen Verlusten besteht.

Vorteilhafte Ausgestaltungen und Weiterbildungen des Anmeldungsgegenstandes sind in den Unteransprüchen angegeben.

Nachstehend wird die Erfindung anhand eines in der Zeichnung dargestellten Ausführungsbeispiels näher erläutert. Es zeigen:
Fig. 1 eine Antennenanordnung mit einem Mikrowellenstrahler und einem rotationssymmetrischen Parabolreflektor und
Fig. 2 einen Mikrowellenstrahler in Einzeldarstellung.

In Fig. 1 ist eine Antennenanordnung mit einem Mikrowellenstrahler 1 (Primärstrahler) und einem von diesem ausgeleuchteten rotationssymmetrischen Parabolreflektor mit einer ebenen Scheitelplatte 15 in der Mitte dargestellt. Der Primärstrahler wird von einer Stütze 13 gehalten, die durch eine Öffnung 14 des Parabolreflektors 12 hindurchgreift. Der Mikrowellenstrahler 1 ist im Ausführungsbeispiel als Hohlleiter quadratischen Querschnitts ausgebildet, der in Fig. 2 in Einzeldarstellung gezeigt ist.

Der Hohlleiter beim Mikrowellenstrahler ist an der dem Parabolreflektor abgewendeten Bodenfläche mit einer Metallplatte abgeschlossen. Die Ein- und Auskopplung der beiden aufeinander senkrechten H_{1O}-Polarisationen erfolgt mit je einer Koaxialleitung 3, 5, die, in Richtung der Hohlleiterachse gegeneinander versetzt, zwei benachbarte Seitenwände jeweils in der Mitte der Hohlleiterseite durchdringen und deren verlängerter Innenleiter 4, 6 als Koaxialsonde etwa 0,3 a tief in den Hohlleiter hineinragt. a ist dabei die Innenseitenlänge der quadratischen Grundfläche des Hohlleiters. Die öffnungsnahe Koaxialsonde 4 regt mit ihrem senkrechten E-Feld die vertikal polarisierte H_{1O}-Welle an. Ausserdem erzeugt diese Sonde ein elektrisches Längsfeld, das im Quadrathohlleiter ein E₁₁-Störfeld zur Folge hat. Die Länge L_{E"} des Quadrathohlleiterabschnittes von der Einmündung der öffnungsnahen Sonde 3 bis zur Apertur ist dabei so bemessen, dass seine aperiodische E₁₁-Dämpfung gemäss der Anforderung ausreichend gross ist, insbesondere an der kritischen oberen Bandgrenze f_{Ob} (λ_{ob}) der Bedingung genügt: wobei _{λKE11} = a √2 ist.

In den Koaxialarmen, deren Länge ca. die Hälfte der Innenseitenlänge a beträgt, sind spezielle Transformatoren mit Induktivitäten L und Kapazitäten C untergebracht, die im Zusammenwirken mit der vorkompensierten Apertur die Breitbandanpassung des Strahlers ermöglichen. Im Abstand von etwa a/2 hinter den beiden Koaxialsonden 4, 6 ist jeweils ein Kurzschluss angeordnet. Dieser wird für die öffnungsnahe Sonde 4 von einem senkrechten Querblech 7 gebildet, das etwa 0,25 a breit ist und das die öffnungsferne Koaxialsonde praktisch nicht stört. Der Kurzschluss für die öffnungsferne Koaxialsonde 6 ist die Metallplatte 2, die den Quadrathohlleiter hinten abschliesst. Der Abstand zwischen dieser Metallplatte 2 und der Hinterkante des Querblechs 7 muss bei der höchsten Betriebsfrequenz f_{ob}kleiner als λ_{Hob}/2 sein. Bei der λ/2 Resonanz dieses beidseitig verschlossenen Raumes tritt nämlich ein starker Einbruch der Entkopplung zwischen beiden Polarisationen auf, und die Reflexion an den Koaxialzugängen steigt resonanzartig an.

Um die Koaxialzuleitungen gegenüber dem in Fig. 1 skizzierten Verlauf weiter zu verkürzen, ist es zweckmässig, eine der beiden koaxialen Einkopplungen, vorzugsweise die öffnungsferne, unmittelbar vor der Einmündung in den Hohlleiter um 90° abzuwinkeln und gegebenenfalls gleich in die Richtung der schrägen Stütze 13 zu schwen- ₖen, die den Mikrowellenstrahler in seiner Position hält. Dies ermöglicht die Verwendung gerader, starrer Koaxialzuleitungen mit kleinstmöglicher Dämpfung und Reflexion.

Zur breitbandigen Anpassung des stark frequenzabhängigen Wellenwiderstandssprunges an der Übergangsstelle vom offenen Hohlleiterende in den freien Raum sind im Bereich der Apertur Parallelkapazitäten vorgesehen, vorzugsweise um λ_{H}/8 vor der Apertur im Quadrathohlleiter, wobei λ_{H} einer mittleren Frequenz des Frequenzbandes zugeordnet ist. Diese Kapazitäten sind jeweils in zwei Teilkapazitäten zerlegt und bestehen aus Zylindern aus dielektrischem Material mit kleinen Verlusten, die an den vier Innenwänden jeweils in der Mitte der Hohlleiterinnenseite einander gegenüberliegen und in Richtung der Hohlleiterachse gegeneinander versetzt angeordnet sind. Beim dargestellten Mikrowellenstrahler nach Fig. 2 sind die Zylinder 8, 8' an der Unterseite, die Zylinder 9, 9' an der Oberseite, die Zylinder 10, 10' an der linken Seite und die Zylinder 11, 11' an der rechten Seite angebracht. Der Abstand zweier Teilkapazitäten bzw. der sie realisierenden Zylinder ist so gewählt, dass er an der oberen Bandgrenze angenähert λ_{Hob}/4 beträgt. Hier löschen sich also beide Teilkapazitäten gegenseitig fast aus. Dagegen ist bei der wesentlich tieferen Frequenz f_{"} an der unteren Bandgrenze und bei gleichem geometrischem Abstand der Teilkapazitäten wie oben ihr elektrischer Abstand 1 /λ_{Hu} viel kleiner als bei der höheren Frequenz f_{ob}, wobei nicht nur der Frequenzunterschied von f_{Ob} nach f_{"} massgebend ist, sondern der demgegenüber wesentlich grössere Wellenlängenunterschied im Hohlleiter. Beide Teilkapazitäten addieren sich daher bei der_{'} unteren Frequenz fᵤ fast, und die resultierende Kapazität wirkt örtlich in der Mitte zwischen den Teilkapazitäten. Der Betrag der resultierenden Kapazität nimmt in gewünschter Weise von der unteren Frequenzgrenze fᵤ nach der oberen Frequenzgrenze f_{ob} stark ab. Frequenzgang, Betrag und Ort der resultierenden Kapazität sind über Abstand, Grösse und Lage der Einzelkapazitäten definiert beeinflussbar.

Sehr wichtig ist, dass die Teilkapazitäten nicht als Metallzylinder an der Hohlleiterwand realisiert sind. Solche Zylinder wirken nämlich nur für diejenige Polarisation kapazitiv, deren E-Feld parallel zur Zylinderachse liegt. Dagegen wirken sie für die dazu senkrechte Polarisation induktiv, d.h. die wirksame Hohlleiterbreite für diese Polarisation ist gegenüber der lichten Hohlleiterbreite eingeengt. Somit steigt die zugehörige H₁₀-Grenzfrequenz im Quadrathohlleiter und rückt noch näher an die Banduntergrenze fᵤ, was die Anpassung hier sehr erschwert. Derartige Schwierigkeiten werden vermieden, indem die acht Zylinder hinter der Apertur aus dielektrischem Material mit kleinen Verlusten bestehen. Die dielektrischen Zylinder wirken für beide Polarisationen kapazitiv. Mit einer gezielten Korrektur der öffnungsnahen dielektrischen Zylinder kann ausserdem die dielektrische Störung eines Deckels kompensiert werden, der vorzugsweise zum wetterfesten Verschluss des Strahlers etwa in der Aperturebene angeordnet ist. Die Anregung von Störwellentypen an den dielektrischen Zylindern wird dadurch unterbunden, dass jede Einzelkapazität symmetrisch gestaltet wird, d.h. jeweils aus zwei Hälften an beiden einander gegenüberliegenden Hohlleiterwänden gebildet wird.

Die vorstehenden Erläuterungen gelten auch für den Rundhohlleiter, vorzugsweise aber für den Quadrathohlleiter, weil dieser den theoretischen Eindeutigkeitsbereich der relativen Breite √2 aufweist gegenüber nur 1,3 bei Rundhohlleitern.

Die erfindungsgemässen Massnahmen zur Anpassung des Wellenwiderstandssprungs an der Übergangsstelle vom offenen Hohlleiterende in den freien Raum sind selbstverständlich auch anwendbar für Hohlleiter, deren Apertur, abweichend vom exakt abrupten Ende, einen z.B. trichterförmigen Ansatz aufweist.

## Patentansprüche

1. Breitbandiger Mikrowellenstrahler für zwei Polarisationen zur Ausleuchtung eines rotationssymmetrischen Parabolreflektors (12), mit einem Hohlleiter (1) quadratischen oder runden Querschnitts, dessen eine, vom Parabolreflektor (12) abgewendete Bodenfläche mit einer Metallplatte

(2) abgeschlossen ist und an den, in Richtung der Hohlleiterachse gegeneinander versetzt und in Umfangsrichtung unter einem Winkel von 90° zueinander angeordnet, zwei vorzugsweise als Koaxialleitungen (3, 5) ausgebildete Zuleitungen angeschlossen sind, gekennzeichnet dadurch, dass an der Innenwand des Hohlleiters nach der die Apertur bildenden Öffnung eine erste Gruppe von vier in Umfangsrichtung jeweils um 90° gegeneinander versetzten und paarweise einander fluchtend gegenüberliegenden, eine Doppelkapazität bildenden Zylindern (8, 9, 10, 11) und eine zweite Gruppe von vier in Richtung der Hohlleiterachse um einen vorgegebenen Abstand jeweils versetzten Zylindern (8', 9', 10', 11') angeordnet sind, wobei jeder Zylinder aus dielektrischem Material mit kleinen Verlusten besteht.

2. Mikrowellenstrahler nach Anspruch 1, dadurch gekennzeichnet, dass der Abstand zweier in Richtung der Hohlleiterlängsachse hintereinander angeordneter dielektrischer Zylinder (8-8', 9-9', 10-10', 11-11') so gewählt ist, dass er an der oberen Bandgrenze angenähert XH.b/4 beträgt, wobei λ_{Hob} die Hohlleiterwellenlänge der zu übertragenden Welle höchster Frequenz ist.

3. Mikrowellenstrahler nach Anspruch 1 oder 2 mit einem Hohlleiter quadratischen Querschnitts, dadurch gekennzeichnet, dass die Zuleitungen (3, 5) jeweils in der Mitte zweier benachbarter Seitenwände angeschlossen sind und die dielektrischen Zylinder (8-8', 9-9', 10-10', 11-11') in der Mitte der vier Seitenwände und auf gegenüberliegenden Innenwänden symmetrisch zueinander angeordnet sind.

4. Mikrowellenstrahler nach Anspruch 3, dadurch gekennzeichnet, dass bei Ausbildung der Zuleitungen (3, 5) als Koaxialleitung deren Innenleiter (4, 6) als Koaxialsonden verlängert sind und etwa 0,3 a tief in den Hohlleiter (1) hineinragen, wobei a die Innenseitenlänge der quadratischen Grundfläche des Hohlleiters ist.

5. Mikrowellenstrahler nach Anspruch 4, dadurch gekennzeichnet, dass der verlängerte Innenleiter (4) (Koaxialsonde) der öffnungsnahen Koaxialleitung (3) mit solchem Abstand L_{E"} zur Apertur angeordnet ist, dass die aperiodische Eᵢᵢ-Dämpfung a_{apE11} des Eₗₗ-Störfeldes in diesem Hohlleiterabschnitt an der oberen Bandgrenze λ_{ob} folgender Beziehung genügt: mit _{λKE11} = a √2.

6. Mikrowellenstrahler nach Anspruch 5, dadurch gekennzeichnet, dass im Abstand etwa einer halben Innenseitenlänge (a/2) des Hohlleiters hinter den Koaxialsonden (4, 6) je ein Kurzschluss für die jeweilige Polarisation angebracht ist.

7. Mikrowellenstrahler nach Anspruch 6, dadurch gekennzeichnet, dass der Kurzschluss für die öffnungsnahe Koaxialsonde (4) von einem senkrecht angeordneten Querblech (7) gebildet wird, das etwa ein Viertel der Innenseitenfläche des Hohlleiters breit ist.

8. Mikrowellenstrahler nach Anspruch 6, dadurch gekennzeichnet, dass der Kurzschluss für die öffnungsferne Koaxialsonde (6) von der Metallplatte (2) gebildet wird, die den Hohlleiter (1) einseitig abschliesst.

9. Mikrowellenstrahler nach einem der Ansprüche 7 bis 8, dadurch gekennzeichnet, dass der Abstand zwischen der Metallplatte (2) und der Hinterkante des Querblechs (7) für die höchste Betriebsfrequenz f_{Ob} kleiner ist als die halbe Hohlleiterwellenlänge λ_{Hob} der zu übertragenden Welle höchster Frequenz.

10. Mikrowellenstrahler nach einem der Ansprüche 4 bis 9, dadurch gekennzeichnet, dass in den Koaxialleitungsabschnitten (3, 5) mit einer Länge von ca. der halben Innenseitenlänge (a/2) des Hohlleiters spezielle Transformationselemente angeordnet sind.

## Claims

1. A wide-band microwave radiator for two polarisations, for illuminating a rotation-symmetrical parabolic reflector (12), comprising a waveguide (1) of square or round cross-section whose first base surface faces away from the parabolic reflector (12) and is terminated by a metal plate (2) connected to two supply lines, preferably in the form of coaxial lines (3, 5), mutually offset in the direction of the waveguide axis and together forming an angle of 90° in the peripheral direction, characterised in that the inner wall of the waveguide, following the opening which forms the aperture, has arranged thereon a first group of four cylinders (8, 9, 10, 11) which are mutually offset by 90° in the peripheral direction, and are aligned opposite one another in pairs, forming a double capacitance, and a second group of four cylinders (8', 9', 10', 11') mutually offset by a predetermined interval in the direction of the waveguide axis, where each cylinder consists of low-loss dielectric material.

2. A microwave radiator as claimed in Claim 1, characterised in that the interval between two dielectric cylinders (8-8', 9-9', 10-10', 11-11'), arranged in series in the direction of the waveguide longitudinal axis, is selected such that at the upper band limit it amounts to approximately λ_{Hob}/4. where λ_{Hob} is the waveguide wavelength of the highest frequency wave to be transmitted.

3. A microwave radiator as claimed in Claim 1 or 2 comprising a waveguide of square cross-section, characterised in that the supply lines (3, 5) are each connected in the centre of two adjacent side walls, and the dielectric cylinders (8-8_{'}, 9-9', 10-10', 11-11') are arranged of opposite inner walls symmetrically to one another in the centre of the four side walls.

4. A microwave radiator as claimed in Claim 3, characterised in that when the supply lines (3, 5) are designed as coaxial lines, their inner conductors (4, 6) extend to form coaxial probes and project into the waveguide (1) by a depth of approximately 0.3 a, where a is the length of the inside of the square base surface of the waveguide.

5. A microwave radiator as claimed in Claim 4, characterised in that the extended inner conductor (4) (coaxial probe) of the coaxial line (3) is arranged close to the opening at a distance L_{En} from the aperture such that the aperiodic E₁₁-attenuation a_{apE11} of the En-interference field in this waveguide section at the upper band limit λ_{ob} fulfills the following equation: where λ_{KE11} = a √2.

6. A microwave radiator as claimed in Claim 5, characterised in that at an interval corresponding to approximately half the length of the inside (a/2) of the waveguide a short-circuit for the respective polarisation is in each case provided behind the coaxial probes (4, 6).

7. A microwave radiator as claimed in Claim 6, characterised in that the short-circuit for the coaxial probe (4) close to the opening is formed by a vertically arranged transverse sheet-metal plate (7), the breadth of which corresponds to approximately one-quarter of the inside surface of the waveguide.

8. A microwave radiator as claimed in Claim 6, characterised in that the short-circuit for the coaxial probe (6) remote from the opening is formed by the metal plate (2) which terminates the waveguide (1) on one side.

9. A microwave radiator as claimed in one of Claims 7 to 8, characterised in that the distance between the metal plate (2) and the rear edge of the transverse sheet metal plate (7) for the highest operating frequency f_{Ob} is smaller than half the waveguide wavelength λ_{Hob} of the highest frequency wave to be transmitted.

10. A microwave radiator as claimed in one of Claims 4 to 9, characterised in that special transformation elements are arranged in the coaxial line sections (3, 5) with a length of approximately half the inside length (a/2) of the waveguide.

## Revendications

1. Emetteur à micro-ondes à large bande pour deux polarisations pour irradier un réflecteur parabolique à symétrie de révolution (12), comportant un guide d'ondes (1) possédant une section transversale carrée ou circulaire, dont une surface de base, tournée à l'opposé du réflecteur parabolique (12), est fermée par une plaque métallique (2) et auquel deux conducteurs d'alimentation réalisés sous la forme de câbles coaxiaux (3, 5) sont raccordés en étant décalés mutuellement dans la direction de l'axe du guide d'ondes et en faisant entre eux un angle de 90° dans la direction circonférentielle, caractérisé par le fait qu'un premier groupe de quatre cylindres (8, 9, 10, 11) décalés mutuellement de 90° dans la direction circonférentielle et alignés en étant opposés par couples et constituant une capacité double, et un second groupe de quatre cylindres (8', 9', 10', 11'), décalés respectivement d'une distance prédéterminée dans la direction de l'axe du guide d'ondes, sont montés sur la paroi intérieure du guide d'ondes après l'orifice constituant l'ouverture, chaque cylindre étant constitué en un matériau diélectrique présentant de faibles pertes.

2. Emetteur à micro-ondes suivant la revendication 1, caractérisé par le fait que la distance entre deux cylindres diélectriques (8-8_{'}, 9-9', 10-10', 11-11') disposés les uns derrière les autres dans la direction de l'axe longitudinal du guide d'ondes est choisie de manière à être égale approximativement à λ_{Hob}/4, au niveau de la limite de bande supérieure, λ_{Hob} désignant la longueur d'onde de l'onde devant être transmise, qui possède la fréquence maximale.

3. Emetteur à micro-ondes suivant la revendication 1 ou 2, comportant un guide d'ondes de section transversale carrée, caractérisé par le fait que les conducteurs d'alimentation (3, 5) sont raccordés respectivement dans la zone centrale de deux parois latérales voisines et que les cylindres diélectriques (8-8', 9-9', 10-10', 11-11') sont disposés au centre des quatre parois latérales, d'une manière symétrique les unes par rapport aux autres sur des parois latérales en vis-à-vis.

4. Emetteur à micro-ondes suivant la revendication 3, caractérisé par le fait que dans le cas de la réalisation des conducteurs d'alimentation (3, 5) sous la forme d'un câble coaxial, leurs conducteurs intérieurs (4, 6) sont prolongés sous la forme de sondes coaxiales et pénètrent sur une profondeur égale à environ 0,3 a dans le guide d'ondes (1), a désignant la longueur latérale intérieure de la surface de base carrée du guide d'ondes.

5. Emetteur à micro-ondes suivant la revendication 4, caractérisé par le fait que le conducteur intérieur prolongé (4) (sonde coaxiale) du câble coaxial (3) proche de l'orifice est disposé à une distance telle LE" par rapport à l'ouverture que l'affaiblissement E₁₁ apériodique a_{apE11} du champ parasite E₁₁ dans cette section du guide d'ondes satisfait, au niveau de la limite de bande supérieure λ_{ob}, à la relation suivante: avec λ_{KE11} = a √2.

6. Emetteur à micro-ondes suivant la revendication 5, caractérisé par le fait qu'un court-circuit respectif pour la polarisation respective est disposé à une distance égale approximativement à la moitié de la longueur latérale intérieure a/2 du guide d'ondes, en arrière des sondes coaxiales (4, 6).

7. Emetteur à micro-ondes suivant la revendication 6, caractérisé par le fait que le court-circuit pour la sonde coaxiale (4) proche de l'orifice est formé par une tôle transversale (7) disposée verticalement et qui possède une largeur égale environ au quart de celle de la surface latérale intérieure du guide d'ondes.

8. Emetteur à micro-ondes suivant la revendication 6, caractérisé par le fait que le court-circuit pour la sonde coaxiale (6) éloignée de l'orifice est formé par la plaque métallique (2), qui ferme d'un côté le guide d'ondes (1).

9. Emetteur à micro-ondes suivant l'une des revendications 7 à 8, caractérisé par le fait que la distance entre la plaque métallique (2) et le bord arrière de la tôle transversale (7) pour la fréquence maximale de fonctionnement fb, est inférieure à la moitié de la longueur d'onde λ_{Hob} de l'onde possédant la fréquence maximale, à transmettre dans le guide d'ondes.

10. Emetteur à micro-ondes suivant l'une des revendications 4 à 9, caractérisé par le fait que des éléments de transformation particuliers sont disposés dans les sections de câble coaxial (3, 5) possédant une longueur égale approximativement à la moitié de la longueur latérale intérieure (a/2) du guide d'ondes.
